# EUROPÄISCHE PATENTSCHRIFT

(11) **EP 0 685 334 B1**
(45) Veröffentlichungstag und Bekanntmachung des Hinweises auf die Patenterteilung: **05.08.1998**
(21) Anmeldenummer: 95106875.8
(22) Anmeldetag: 06.05.1995
(51) Int. Cl.: B41F 7/06, B41F 13/08

(54) **Offsetrotations-Druckmaschine mit mehreren Druckwerken in Reihenbauweise**
Rotary offset machine with plurality of printing units in line
Rotative d'impression offset avec des groupes d'impression en ligne

(30) Priorität: 13.05.1994 DE 4416974
(43) Veröffentlichungstag der Anmeldung: 06.12.1995
(73) Patentinhaber: Heidelberger Druckmaschinen Aktiengesellschaft, 69115 Heidelberg (DE)
(72) Erfinder: Voge, Michael, Dr., D-69254 Malsch (DE); Koch, Oliver, D-69123 Heidelberg (DE)
(74) Vertreter: Fey, Hans-Jürgen

(56) Entgegenhaltungen:
- EP-A- 0 485 788
- DE-A- 3 110 496
- DE-A- 4 032 442
- GB-A- 632 388
- Walenski, W., "Offsetdruck" 1991, Polygraph Verlag, Frankfurt am Main, DE, Seite 81

## Beschreibung

Die Erfindung bezieht sich auf eine Offsetrotations-Bogendruckmaschine mit mehreren Druckwerken in Reihenbauweise für den Mehrfarbendruck, bei der die hintereinander angeordneten Druckwerke um einen Phasenwinkel zueinander versetzt und zwischen den Druckwerken jeweils mindestens ein Umführzylinder angeordnet ist.

Der Phasenwinkel ist dabei als derjenige Winkel zwischen den Druckwerken definiert, um den gleiche Druckereignisse, zum Beispiel Druckanfang, Druckende, Kanalüberrollung, Farbhebereinsatz und Kurvenmomente, bezogen auf den eintourig drehenden Zylinder, im Vergleich zu den Nachbardruckwerken versetzt einsetzen. Durch diese und andere Parameter werden in den Druckwerken Schwingungen in einem breiten Spektrum initiiert und unerwünschte Schwingungsfrequenzen der Druckmaschine mit nachteiligem Einfluß auf die Druckqualität hervorgerufen. Besonders starke Anregungen der Maschineneigenfrequenzen gehen von den für die Greifersteuerung benötigten Kurvenmomenten in den papierführenden Zylindern aus, die zu Druckstörungen, wie Dublieren oder Übergabepasserfehler, führen.

Eine Vorgabe für einem Winkel α in einer Druckmaschine ist aus der DE-OS 40 32 442 bekannt. Es handelt sich um die Festlegung des Winkels zwischen dem Druckzylinder und dem Übergabezylinder derart, daß die Konstellation der Plattenzylinder bei unterschiedlicher Anzahl von Übergabetrommeln zwischen benachbarten Druckzylinder stets gleich ist. Es werden 18 oder 54° bei einfach großen Platten- und Gummizylindern bzw. doppeltgroßen Druckzylinder und dreifach großen Übergabezylinder für diesen Winkel vorgeschlagen, um dadurch einen Schön- und Widerdruck mit einer Druckmaschine konstruktiv einfach realisieren zu können.

Aus der DE-OS 32 03 879 ist eine Offsetrotations-Bogendruckmaschine besonderer Bauart mit hintereinander angeordneten Druckwerken, jedoch ohne Umführzylinder zwischen den Druckwerken, bekannt, wobei der Druckzylinder des Druckwerks am Gummituchzylinder des benachbarten Druckwerks anliegt. Bei dieser Anordnung ist zwischen den Verbindungslinien der Achsen der Gummituchzylinder und der Druckzylinder jeweils benachbarter Druckwerke ein Winkel zwischen 70 und 175° vorgesehen. Dieser Winkel ergibt sich in Verbindung mit konstruktiven Maßnahmen zur Verringerung der Zahl der für den Bogentransport benötigten Bauteile.

Der Erfindung liegt demgegenüber die Aufgabe zugrunde, eine Reduzierung der Maschinenschwingungen zur Verringerung von dadurch bedingten Druckstörungen durch eine Phasenwinkelanordnung möglichst ohne konstruktive Bauteiländerung zu erreichen.

Die erfindungsgemäße Lösung dieser Aufgabe besteht darin, daß in Mehrfarbendruckmaschinen mit mehreren Druckwerken in Reihenbauweise und zwischen den Druckwerken angeordneten Umführzylindern die Druckwerke um einen Phasenwinkel gemäß Patentanspruch 1 zueinander versetzt angeordnet sind.

Weil aufgrund von Toleranzen eine exakte Synchronisation schwierig ist, kann ein Bereich von jeweils plus bzw. minus zwei Grad Phasenwinkel, ausgehend von den Nenn-Phasenwinkeln 90°, 120°, 180°, noch zugelassen werden. Gegenüber den exakten Winkeln , Nenn-Phasenwinkeln, zeigen Phasenwinkel aus diesem Bereich ein schlechteres Verhalten bezüglich Maschinendynamik. Allerdings zeigen diese Winkel noch ein deutlich günstigeres Verhalten im Vergleich zu beliebig gewählten Phasenwinkeln.

Durch diese Maßnahme wird erreicht, daß Störquellen, wie zum Beispiel Kurvenereignisse für die Greifersteuerung eines papierführenden Zylinders, in wenigstens zwei Druckwerken zeitgleich einsetzen und synchron ablaufen. Im Mittel werden somit die für die Druckqualität schädliche Maschinengrundschwingung (erste Eigenform der Drehschwingung) sowie höhere Eigenschwingungen über einen großen Druckgeschwindigkeitsbereich am wenigsten angeregt. Damit lassen sich Druckstörungen, deren Ursache in der Maschinendynamik begründet ist, vermindern.

Erreicht wird aber auch eine Verkürzung der Rüstzeiten bei der Maschineneinrichtung, weil wenigstens zwei, gegebenenfalls aber auch mehr Druckwerke, zum Beispiel jedes zweite Druckwerk einer halbtourigen Druckmaschine, in der gleichen Position stehen. Findet beispielsweise der Druckanfang bei einem Phasenwinkel von 90° im n-ten Druckwerk statt, setzen im Druckwerk n+4 die gleichen Druckereignisse zeitgleich ein und laufen dann synchron ab. Ein Phasenwinkel von 120° synchronisiert die Abläufe gleicher Druckereignisse im n-ten Druckwerk und im Druckwerk n+3; und ein Phasenwinkel von 180° synchronisiert die Abläufe im n-ten Druckwerk und in den Druckwerken n+2, n+4,n+6, usw. Im letzteren Falle liegen die Kanäle des Platten- und des Gummituchzylinders des einen Druckwerkes aufeinander, während die Kanäle des Platten- und des Gummituchzylinders im benachbarten Druckwerk sich gegenüberliegen.

Bei einer halbtourigen Druckmaschine, bei der die Druckzylinder und die Umführzylinder gegenüber dem Plattenzylinder halbtourig drehen, läßt sich zwischen dem Phasenwinkel und einem von der Verbindungslinie der Achse des Druckzylinders und der Achse des Umführzylinders mit der Waagerechten eingeschlossenen Winkel alpha herstellen. Es gilt dann die Beziehung, daß der Phasenwinkel achtmal so groß ist, wie dieser eben definierte Winkel. Ebenso ergibt sich bei Druckmaschinen mit einem halbtourigen Druckzylinder und einem dritteltourigen Umführzylinder die Beziehung, daß der Phasenwinkel zehnmal so groß wie der Winkel zwischen der Verbindungslinie Druckzylinderachse - Umführzylinderachse und der Waagerechten ergänzt um den Quotienten 1 durch 180° ist.

Die Erfindungsmerkmale werden nachstehend anhand der in der Zeichnung in den Figuren 1 bis 3 dargestellten Fallbeispiele näher erläutert.

In der Figur 1 ist das Schema einer Offsetrotations-Bogendruckmaschine für den Mehrfarbendruck mit 8 Druckwerken n, n+1, n+2 bis n+7 dargestellt. Zwischen den Druckwerken ist jeweils ein Umführzylinder 1 zwischen den Druckzylindern 2 der Druckwerke angeordnet. Zwischen dem eintourig umlaufenden Plattenzylinder und dem ebenfalls eintourig umlaufenden Gummituchzylinder 4 sind der Druckzylinder 2 jedes Druckwerks und die Umführzylinder 1 mit doppeltgroßem Durchmesser ausgebildet, so daß sie halbtourig umlaufen. Der Phasenwinkel zwischen den einzelnen Druckwerken beträgt bei dem Beispiel in Figur 1 90°, so daß die Druckereignisse in dem ersten Druckwerk n und in den fünften Druckwerk n+4 zeitgleich einsetzen und synchron ablaufen. Somit setzen auch die Druckereignisse in den zweiten Druckwerk n+1 und in den sechsten Druckwerk n+5 in dem dritten Druckwerk n+2 und dem siebten Druckwerk n+6 sowie in dem vierten Druckwerk n+3 und dem achten Druckwerk n+7 zeitgleich ein. In der Figur 1 ist eine Maschinenposition dargestellt, bei der die Kanäle 5 des Plattenzylinders und 6 des Gummituchzylinders in den Druckwerken n und n+4 aufeinanderliegen und sich in den Druckwerken n+2 sowie n+6 in einer einander gegenüberliegenden Stellung befinden. Der eingezeichnete Winkel alpha wird von der geraden Verbindungslinie der Achsen des Umführzylinders 1 und des Druckzylinders 2 des vorhergehenden Druckwerks mit der Waagerechten eingeschlossen.

In der Figur 2 ist das Schema einer Mehrfarbendruckmaschine entsprechend Figur 1 mit einem Phasenwinkel von 120° dargestellt. Bei diesem Phasenwinkel laufen die Druckereignisse in dem ersten Druckwerk n, in dem vierten Druckwerk n+3 und in dem siebten Druckwerk n+6 zeitgleich ab. Ebenso ist der Ablauf der Druckereignisse in dem zweiten Druckwerk n+1, dem fünften Druckwerk n+4 und in dem achten Druckwerk n+7 synchronisiert. Das in Figur 2 wiedergegebene Schema zeigt ebenfalls Druckwerke mit eintourig umlaufendem Plattenzylinder 3 und eintourig umlaufendem Gummituchzylinder 4 sowie doppeltgroßen Umführzylindern 1 zwischen ebenfalls doppeltgroßen Druckzylindern 2. Der in dieser Figur eingezeichnete Winkel alpha wird ebenfalls durch die gerade Verbindungslinie der Achsen des Umführzylinders 1 und des Druckzylinders 2 im vorausgehenden Druckwerk eingeschlossen und ist, wie weiter oben, definiert.

Die Figur 3 zeigt ein Ausführungsbeispiel einer Mehrfarbendruckmaschine mit acht Druckwerken n, n+1 bis n+7, jedoch mit einem Phasenwinkel von 180°. Bei einem solchen Phasenwinkel finden die Druckereignisse in jedem zweiten Druckwerk zeitgleich statt.

### BEZUGSZEICHENLISTE

- n bis n+1-...: Druckwerke
- 1: Umführzylinder
- 2: Druckzylinder
- 3: Plattenzylinder
- 4: Gummituchzylinder
- 5: Zylinderkanal vom Plattenzylinder
- 6: Zylinderkanal vom Gummituchzylinder

## Patentansprüche

1. Offsetrotations-Bogendruckmaschine mit mehreren Druckwerken in Reihenbauweise, mit einem Phasenwinkel, bei dem gleiche Druckereignisse bezogen auf eintourig drehende Zylinder im Vergleich zu den Nachbardruckwerken versetzt einsetzen und mit mindestens einem Umführzylinder zwischen den Druckwerken,
**dadurch gekennzeichnet**,
daß der Phasenwinkel φ, um den die Druckwerke (n - n+1 - ...) zueinander versetzt angeordnet sind, derart festgelegt ist, daß in wenigstens zwei Druckwerken Druckereignisse zeitgleich ablaufen.

2. Offsetrotations-Bogendruckmaschine nach Anspruch 1,
**dadurch gekennzeichnet**,
daß bei eintourig umlaufenden Platten- und Gummituchzylindern und halbtourigen umlaufenden Druck-/Umführzylindern die Winkel α (alpha), die jeweils die gerade Verbindungslinien der Achsen der Druckzylinder (2) und der sich anschließenden Umführzylinder (1) mit der Waagerechten einschließen, einem Winkel α von $\text{α = φ/8}$ entsprechen.

3. Offsetrotations-Bogendruckmaschine nach Anspruch 1,
**dadurch gekennzeichnet**,
daß bei eintourig umlaufenden Platten- und Gummituchzylindern mit halbtourigem Druckzylindern und dritteltourigen Überführzylindern die Winkel α, die jeweils die geraden Verbindungslinien der Achsen der Druckzylinder (2) und der anschließenden Umführzylinder (1) mit der Waagerechten einschließen, einem Winkel von $\text{α = (φ + 180°)/10}$ entsprechen.

## Claims

1. Sheet-fed offset rotary printing machine having a plurality of printing units in series construction, having a phase angle at which identical printing events commence offset, based on cylinders rotating one turn in comparison with the adjacent printing units and having at least one transfer cylinder between the printing units, characterized in that the phase angle φ by which the printing units (n - n + 1 - ...) are arranged mutually offset is fixed such that printing events proceed simultaneously in at least two printing units.

2. Sheet-fed offset rotary printing machine according to Claim 1, characterized in that, in the case of plate and rubber-blanket cylinders rotating one turn and impression/transfer cylinders rotating a semi-turn, the angles α (alpha) which the straight connecting lines of the axes of the impression cylinders (2) and of the adjacent transfer cylinders (1) enclose in each case with the horizontal correspond to an angle α of $\text{α = φ/8}$.

3. Sheet-fed offset rotary printing machine according to Claim 1, characterized in that, in the case of plate and rubber-blanket cylinders rotating one turn having semi-turn impression cylinders and one-third-turn transfer cylinders, the angle α which the straight connecting lines of the axes of the impression cylinders (2) and of the adjacent transfer cylinders (1) enclose in each case with the horizontal correspond to an angle of $\text{α = (φ + 180°)/10}$.

## Revendications

1. Machine rotative d'impression offset de feuilles, comprenant plusieurs groupes d'impression montés en ligne, ayant un angle de phase suivant lequel les mêmes évènements d'impression ont lieu en étant décalés par rapport à un cylindre tournant d'un tour et par rapport aux groupes d'impression voisins, et comprenant au moins un cylindre de transfert entre les groupes d'impression.
caractérisée
en ce que l'angle de phase ϕ suivant lequel les groupes d'impression (n - n+1 - ...) sont disposés en étant décalés les uns par rapport aux autres est fixé de manière que des évènements d'impression se déroulent en même temps dans au moins deux groupes d'impression.

2. Machine rotative d'impression offset de feuilles selon la revendication 1,
caractérisée
en ce que, lorsque les cylindres porte-plaque et de blanchet tournent d'un tour et que les cylindres d'impression et de transfert tournent d'un demi-tour, l'angle α (alpha), que les lignes droite reliant les axes des cylindres d'impression (2) et des cylindres de transfert voisins (1) inscrivent avec l'horizontale, correspond à un angle α de $\text{α=ϕ/8}$.

3. Machine rotative d'impression offset de feuilles selon la revendication 1,
caractérisée
en ce que, lorsque les cylindres porte-plaque et de blanchet tournent d'un tour et que les cylindres d'impression tournent d'un demi-tour alors que les cylindre de transfert tournent d'un tiers de tour, l'angle α, que les lignes droites reliant les axes des cylindres d'impression (2) et des cylindres de transfert voisins (1) inscrivent avec l'horizontale, correspond à un angle de $\text{α = (ϕ + 180°)/10}$.
